# EUROPÄISCHE PATENTSCHRIFT

(11) **EP 1 665 298 B1**
(45) Veröffentlichungstag und Bekanntmachung des Hinweises auf die Patenterteilung: **01.08.2012**
(21) Anmeldenummer: 04786732.0
(22) Anmeldetag: 06.09.2004
(51) Int. Cl.: H01F 27/32

(54) **LEITER FÜR FLÜSSIGKEITSGEKÜHLTE WICKLUNGEN**
CONDUCTOR FOR WINDINGS COOLED BY LIQUID
CONDUCTEUR POUR DES ENROULEMENTS REFROIDIS PAR LIQUIDE

(30) Priorität: 25.09.2003 DE 10345664
(43) Veröffentlichungstag der Anmeldung: 07.06.2006
(73) Patentinhaber: SIEMENS AKTIENGESELLSCHAFT, 80333 München (DE)
(72) Erfinder: SCHÄFER, Michael, 71522 Bachnang (DE)
(86) Internationale Anmeldenummer: PCT/DE2004/002010
(87) Internationale Veröffentlichungsnummer: WO 2005/031768

(56) Entgegenhaltungen:
- EP-A- 0 746 861
- EP-A- 0 959 550
- EP-A- 1 079 500
- DE-A1- 1 638 928
- DE-A1- 2 316 830
- DE-C1- 4 243 090

## Beschreibung

Die Erfindung betrifft einen Leiter für flüssigkeitsgekühlte Wicklungen, insbesondere für Transformator- oder Drosselspulenwicklungen nach dem Oberbegriff des Hauptanspruchs. Die Erfindung betrifft ferner einen entsprechenden flüssigkeitsgekühlten Transformator und eine flüssigkeitsgekühlte Drosselspule.

Eine aus einem gattungsgemäßen Leiter gebildete Wicklung eines ölgefüllten Transformators oder ähnlichen elektrischen Geräts höherer Leistung ist regelmäßig mit Kühlkanälen zur Führung einer Kühlflüssigkeit wie beispielsweise Öl durchzogen, um eine durch Ohmsche Verluste anfallende Wärme abzuführen. Die im Leiter entstehende Wärme muss dabei durch eine üblicherweise unmittelbar am Leiter anliegende isolierende Ummantelung, die typischerweise aus Papier gefertigt ist, und eine sich an einer Oberfläche dieser Ummantelung bildende Grenzschicht dringen. Dabei tritt sowohl in der Ummantelung als auch in der Grenzschicht ein Temperaturgradient auf und damit eine Temperaturdifferenz zwischen dem Leiter und der Kühlflüssigkeit. Bei gegebener Größe der abzuführenden Wärme ist diese Temperaturdifferenz eine bestimmende Größe für zu wählende Abmessungen des Leiters und der entsprechenden Wicklung.

Um eine hinreichend gute Kühlung zu gewährleisten, müssen daher für Wicklungen mit Leitern nach dem Stand der Technik insbesondere häufig größere Abmessungen gewählt werden, als wünschenswert wären. Aus den Druckschriften EP 0746861 B1 und EP 1079500 A1 sind Leiter für Transformatorwicklungen bekannt, die aus mehreren Teilleitern bestehen und eine derartig perforierte oder netzartige Ummantelung aufweisen, dass die entsprechende Kühlflüssigkeit durch die Ummantelung hindurch strömen und dadurch die einzelnen Teilleiter umströmen kann. Dadurch wird zwar eine bessere Kühlwirkung erreicht, allerdings um den Preis einer deutlich schlechteren Isolierung des jeweiligen Leiters, bei dem anstelle des Leiters als ganzem nur noch die einzelnen Teilleiter isoliert sind durch eine dünne Lackschicht. Ein Einsatz solcher Leiter ist daher nur bei relativ kleinen Spannungen bis zu ungefähr 25 kV möglich, da höhere Spannungen nach einer vollständig abschließenden Ummantelung des Leiters verlangen.

Der Erfindung liegt also die Aufgabe zugrunde, einen Leiter für flüssigkeitsgekühlte Wicklungen zu entwickeln, der eine verbesserte Kühlung auch bei einem Betrieb mit höheren Spannungen erlaubt und damit eine Ausführung entsprechender elektrischer Geräte mit geringeren Abmessungen ermöglicht.

Diese Aufgabe wird erfindungsgemäß gelöst durch einen Leiter mit den kennzeichnenden Merkmalen des Hauptanspruchs in Verbindung mit den Merkmalen des Oberbegriffs des Hauptanspruchs sowie durch einen Transformator und eine Drosselspule mit den Merkmalen des Anspruchs 13. Vorteilhafte Ausgestaltungen der Erfindung ergeben sich mit den Merkmalen der Unteransprüche.

Dadurch, dass der Leiter eine ihn als ganzen umgebende isolierende Ummantelung aufweist, wobei zumindest eine Lage der Ummantelung den Leiter vollständig abdeckend umgibt, gleichzeitig aber eine äußere Lage von insgesamt mindestens zwei Lagen der Ummantelung Öffnungen, Maschen oder Ausfransungen aufweist, wird einerseits eine gute elektrische Isolierung des Leiters erreicht, der damit auch für einen Betrieb mit sehr hohen Spannungen geeignet ist, und andererseits eine Oberfläche des Leiters bzw. der Ummantelung des Leiters, die derart strukturiert ist, dass eine den Leiter umströmende Kühlflüssigkeit oder zumindest eine am Leiter anliegende Grenzschicht dieser Kühlflüssigkeit in Turbulenzen versetzt wird. Letzteres führt zu einem deutlich verbesserten Wärmeaustausch an der Oberfläche des Leiters, verbessert dadurch die Kühlwirkung durch die den Leiter umströmende Kühlflüssigkeit und erlaubt so eine kompaktere Bauweise flüssigkeitsgekühlter elektrischer Geräte mit Wicklungen, die durch einen solchen Leiter gebildet sind. Insbesondere flüssigkeitsgekühlte Drosselspulen oder Transformatoren, bei denen mindestens eine, vorzugsweise jede Wicklung aus einem Leiter der beschriebenen Art besteht, lassen sich dadurch in vorteilhafter Weise gegenüber entsprechenden Geräten nach dem Stand der Technik mit kleineren Abmessungen und/oder einer Eignung für größere Betriebsspannungen realisieren. Der beschriebene Vorteil einer verbesserten Kühlung wird dabei erreicht, obwohl die Kühlflüssigkeit die Ummantelung nicht durchströmen kann und daher auch im Fall eines Aufbaus des Leiters aus mehreren Teilleitern letztere nicht einzeln umströmen kann. Als Ausfransungen, welche die äußere Lage der Ummantelung zur Turbulenzerzeugung anstelle von oder zusätzlich zu Öffnungen und/oder Maschen aufweisen kann, sollen in dieser Schrift fähnchenartig vom Leiter abstehende Teile der genannten Lage bezeichnet sein.

Eine Lage der Ummantelung des Leiters kann durch eine Umwicklung des Leiters mit einem flächigen Material gebildet sein, vorzugsweise durch eine Umwicklung mit einem Streifen, der den Leiter spiralförmig umgibt. Dadurch wird eine sehr einfache Herstellung der Ummantelung oder der entsprechenden Lage der Ummantelung möglich. Selbstverständlich können auch mehrere oder alle Lagen der Ummantelung so gebildet sein. Ein für eine Lage oder mehrere Lagen der Ummantelung sehr geeignetes Material ist Papier, das gut isolierend, preiswert und aufgrund einer hohen Flexibilität leicht zu verarbeiten ist. Insbesondere die Lage oder Lagen, die einen den Leiter vollständig abdeckend umgebenden Teil der Ummantelung bilden, können aus jeweils einem einfachen Papierstreifen bestehen.

Auch die äußere Lage kann bei einer sehr einfach und preiswert herzustellenden Ausführung eines erfindungsgemäßen Leiters aus Papier bestehen, das zur Bildung der Öffnungen perforiert sein kann und dadurch zu einer gewünschten Oberflächeneigenschaft des Leiters führt. Bei einer anderen, ebenfalls einfachen Ausführung der Erfindung besteht die äußere Lage aus einem spiralförmig um den Leiter gewickeltem Band, das einen in nicht zu großen Abständen eingeschnittenen Rand hat, so dass dieser Rand vom Leiter abstehende Fähnchen oder Ausfransungen bildet, die eine Strömung der Kühlflüssigkeit in gewünschter Weise beeinflussen. Die Abstände zwischen einzelnen Einschnitten des Bandes, die auch variieren können, können für einen besonders guten Verwirbelungseffekt z.B. zwischen einem Zehntel und einem Fünftel eines Durchmessers des Leiters betragen. Auch bei einer solchen Ausführung der äußeren Lage der Ummantelung bietet sich deren Herstellung aus Papier an.

Eine andere, ebenfalls einfache Realisierung der äußeren Lage der Ummantelung, die zu einer vorteilhaften Beeinflussung der Strömung der Kühlflüssigkeit führt, ergibt sich bei einer Verwendung eines Netzes oder Gewebes für diese Lage. Ein solches Netz oder Gewebe kann, um hinreichend stabil und selbst nicht leitend zu sein, aus Kunststoff oder Kunstfasern bestehen, beispielsweise aus Polyamid oder Nylon. Durch Maschen dieses Netzes oder Gewebes, die je nach Viskosität der verwendeten Kühlflüssigkeit zur Erzielung des angestrebten Verwirbelungseffekts beispielsweise Durchmesser von jeweils zwischen 1 mm und 15 mm, bei typischen Ausführungen zwischen 1,5 mm und 5 mm haben können, geben dem Leiter bzw. der Ummantelung des Leiters dann eine Oberflächenstruktur, die dort die Grenzschicht der Kühlflüssigkeit aufbricht und eine Erzeugung von Turbulenzen entsprechender typischer Größenskalen zur Folge hat.

Bei allen geschilderten Ausführungen der Erfindung wird dabei die Strömung der Kühlflüssigkeit bzw. deren Grenzschicht nicht nur örtlich begrenzt, sondern an der ganzen Oberfläche des Leiters manipuliert und dadurch nicht nur lokal, sondern großflächig ein besserer Wärmeaustausch erreicht. Bei einer perforierten bzw. mit Öffnungen versehenen Ausführung der äußeren Lage ist dieser Effekt besonders gut, wenn die Öffnungen einen Durchmesser von zwischen 2 mm und 10 mm haben, bei typischen Kühlflüssigkeiten und Strömungsgeschwindigkeiten erweisen sich Öffnungen eines Durchmessers von zwischen 3 mm und 7 mm als optimal. Eine besonders homogene Beeinflussung der Strömung, die eine flächige Turbulenzbildung begünstigt, erhält man wiederum, wenn die mit Öffnungen oder Maschen versehene äußere Lage der Ummantelung einen Anteil von zwischen 30% und 80% der darunter liegenden Lage abdeckt, durch die Öffnungen oder Maschen also ein Flächenanteil von zwischen 20% und 70% der darunter liegenden Lage unbedeckt bleibt. Bei einer Ausführung mit einer in zuvor beschriebenen Art ausgefransten äußeren Lage ist aus dem gleichen Grund vorteilhafterweise darauf zu achten, dass aufeinander folgende abstehende Bestandteile der äußeren Lage auch in Längsrichtung des Leiters um nicht mehr als etwa einen Leiterdurchmesser beabstandet sind.

Als Kühlmittel für Wicklungen, die durch derartige Leiter gebildet sind, eignen sich Öle und Esterflüssigkeiten, insbesondere mineralische Öle und synthetische Öle wie Silikonöl, besonders gut. Diese Kühlflüssigkeiten zeichnen sich durch eine geeignete Viskosität und zweckdienliche Hitzebeständigkeit aus.

Eine hinreichend gute elektrische Isolierung des Leiters auch für einen Betrieb mit sehr hohen Spannungen kann man gewährleisten, wenn die innere Lage der Ummantelung, die den Leiter vollständig abdeckend umgibt, oder eine eventuell aus mehreren Lagen gebildete, den Leiter vollständig abdeckende innere Schicht der Ummantelung eine Dicke von zwischen 0,1 mm und 2 mm hat. Diese Lage bzw. Schicht soll nicht dicker als nötig sein, um die Kühlung des Leiters nicht mehr als nötig zu beeinträchtigen, für übliche Verwendungszwecke bedeutet eine Dicke dieser Lage bzw. Schicht von zwischen 0,2 mm und 1 mm einen guten Kompromiss.

Bei bevorzugten Ausführungen erfindungsgemäßer Leiter besteht der Leiter aus mehreren einzelnen Teilleitern, die im wesentlichen parallel geführt sind und verdrillt sein können. Der Leiter als ganzer wird dadurch flexibler und damit leichter verarbeitbar. Ein weiterer Vorteil liegt in einer dadurch möglichen weitgehenden Reduzierung von Wirbelströmen im Leiter und damit verbundenen Leistungs- und Wärmeverlusten. Dadurch erhält der Leiter nicht nur vorteilhaftere elektrische Eigenschaften, auch wird die Kühlung des Leiters durch die Reduzierung der anfallenden Wärme noch weiter vereinfacht und eine dadurch noch kompaktere Bauweise eines entsprechenden elektrischen Geräts möglich. Dieser Effekt ist mit geringem Aufwand zu erreichen, wenn der Leiter aus zwischen fünf und einhundertachtundneunzig Teilleitern besteht. Dabei kann der Leiter auch als Zwillingsdrilleiter ausgeführt sein.

Eine erfindungsgemäße Ausführung von Leitern für flüssigkeitsgekühlte Wicklungen bietet sich insbesondere für solche Leiter an, die einen Querschnitt von zwischen 0,2 cm² und 40 cm², besser aber nicht mehr als 16 cm² haben und dadurch für einen Betrieb mit hohen Spannungen und damit üblicherweise verbundenen hohen Stromstärken geeignet sind, andererseits aber noch eine effektive Kühlung durch eine den Leiter als Ganzen umströmende Kühlflüssigkeit erlauben. Solche Leiter sind besonders gut zu Wicklungen zu verarbeiten, wenn sie einen rechteckigen Querschnitt haben, was insbesondere bei einem Aufbau aus mehreren Teilleitern leicht zu realisieren ist.

Ausführungsbeispiele der Erfindung werden im folgenden anhand der Figuren 1 bis 3 erläutert. Es zeigt
- Figur 1: in perspektivischer Darstellung ein Ende eines erfindungsgemäßen Leiters,
- Figur 2: in gleicher Darstellung ein Ende eines anderen erfindungsgemäßen Leiters und
- Figur 3: wieder in perspektivischer Darstellung ein weiteres Ausführungsbeispiel für einen erfindungsgemäßen Leiter.

In Figur 1 ist ein Leiter 1 zu sehen, der eine aus einer inneren Lage 2 und einer äußeren Lage 3 bestehende Ummantelung aufweist. Die innere Lage 2 bildet eine konventionelle Papierisolation, ist also durch eine Papierumwicklung realisiert und umgibt den Leiter 1 so, dass sie ihn vollständig abdeckt. Die äußere Lage 3, die ebenfalls aus einer Umwicklung mit einem Papierstreifen besteht, weist eine durch Öffnungen 4 gebildete Perforation auf. Diese Öffnungen 4 haben einen Durchmesser von ungefähr 4 mm und überziehen die äußere Lage 3 derart, dass diese nur etwa 60% der darunter liegenden inneren Lage 2 abdeckt. Der Leiter 1, der eine Wicklung eines ölgekühlten Transformators bildet, bzw. die Ummantelung dieses Leiters 1 erhält dadurch eine Oberflächenstruktur, die eine Strömung eines als Kühlmittel dienenden synthetischen Öls zumindest an dieser Oberfläche in Turbulenzen versetzt und dadurch zu einem verbesserten Wärmeaustausch und einer effektiveren Kühlung des Leiters 1 führt. Der Leiter 1, der aus fünfunddreißig Teilleitern besteht, hat einen Querschnitt von etwa 5,5 cm². Durch die perforierte Ausführung der äußeren Lage 3 der Ummantelung dieses Leiters 1 ergibt sich eine sehr effektive Kühlung dieses Leiters 1 durch den beschriebenen Effekt, obwohl das Kühlmittel aufgrund der isolierenden inneren Lage 2, die eine Dicke von ungefähr 0,5 mm hat, die Teilleiter des Leiters 1 nicht einzeln umströmen kann.

Eine andere Ausführung der Erfindung ist in Figur 2 dargestellt. Zu erkennen ist wieder ein Leiter 1 mit einer Ummantelung, die aus einer inneren Lage 2 und einer äußeren Lage 3 besteht. Anders als bei dem zuvor beschriebenen Ausführungsbeispiel wird die äußere Lage 3 der Ummantelung hier durch ein Nylonnetz gebildet, das Maschen 5 eines Durchmessers von etwa 8 mm aufweist und dadurch einen ähnlichen Effekt einer Verwirbelung einer strömenden Kühlflüssigkeit bewirkt.

Ein weiteres Ausführungsbeispiel der Erfindung ist schließlich in Figur 3 abgebildet, bei dem wieder ein eigentlicher Leiter 1 sowie eine innere Lage 2 und eine äußere Lage 3 zu sehen sind. Wie bei dem zuerst beschriebenen Beispiel ist die äußere Lage 3 hier durch eine Umwicklung des Leiters 1 und der darunter liegenden inneren Lage 2 mit einem Papierstreifen realisiert, wobei dieser Papierstreifen hier anstelle einer Perforierung einen in regelmäßigen Abständen eingeschnittenen Rand aufweist. Dadurch bildet dieser Rand abstehende Fähnchen 6. Die äußere Lage 3 weist mit diesen Fähnchen 6 Ausfransungen auf, die wiederum eine Turbulenzbildung in einer vorbeiströmenden Kühlflüssigkeit zur Folge haben.

Die in den Figuren 1 bis 3 abgebildeten Leiter eignen sich gleichermaßen auch für eine Verwendung in flüssigkeitsgekühlten Drosselspulen oder ähnlichen elektrischen Geräten mit flüssigkeitsgekühlten Wicklungen.

## Patentansprüche

1. Leiter für Flüssigkeitsgekühlte Wicklungen, insbesondere für Transformatorwicklungen, mit einer den Leiter als ganzen umgebenden isolierenden Ummantelung, wobei zumindest eine Lage der Ummantelung den Leiter vollständig abdeckend umgibt,
**dadurch gekennzeichnet,**
**dass** eine äußere Lage (3) von mindestens zwei Lagen (2, 3) der Ummantelung Öffnungen (4), Maschen (5) oder Ausfransungen aufweist.

2. Leiter nach Anspruch 1, **dadurch gekennzeichnet, dass** zumindest eine, vorzugsweise jede Lage (2, 3) der Ummantelung durch eine Umwicklung des Leiters (1) gebildet ist.

3. Leiter nach einem der Ansprüche 1 oder 2, **dadurch gekennzeichnet, dass** mindestens eine Lage (2, 3) der Ummantelung, vorzugsweise zumindest jede Lage (2) außer der äußeren Lage (3) aus Papier besteht.

4. Leiter nach einem der Ansprüche 1 bis 3, **dadurch gekennzeichnet, dass** die äußere Lage (3) aus perforiertem Papier besteht.

5. Leiter nach einem der Ansprüche 1 bis 3, **dadurch gekennzeichnet, dass** die äußere Lage (3) durch ein an einem Rand in regelmäßigen Abständen so eingeschnittenes Band gebildet ist, dass sich an dem Rand abstehende Fähnchen bilden, wobei dieses Band vorzugsweise aus Papier besteht.

6. Leiter nach einem der Ansprüche 1 bis 3, **dadurch gekennzeichnet, dass** die äußere Lage (3) durch ein Netz oder Gewebe gebildet ist, das vorzugsweise aus einem Kunststoff besteht.

7. Leiter nach Anspruch 6, **dadurch gekennzeichnet, dass** das Netz oder das Gewebe einzelne Maschen (5) eines Durchmessers von zwischen 1 mm und 15 mm, vorzugsweise zwischen 1,5 mm und 5 mm hat.

8. Leiter nach einem der Ansprüche 1 bis 7, **dadurch gekennzeichnet, dass** die äußere Lage (3) Öffnungen (4) eines Durchmessers von zwischen 2 mm und 10 mm, vorzugsweise zwischen 3 mm und 7 mm aufweist.

9. Leiter nach einem der Ansprüche 1 bis 8, **dadurch gekennzeichnet, dass** die äußere Lage (3) einen Anteil von zwischen 30% und 80% der darunter liegenden (2) Lage abdeckt.

10. Leiter nach einem der Ansprüche 1 bis 9, **dadurch gekennzeichnet, dass** durch die den Leiter vollständig abdeckende Lage (2) bzw. vollständig abdeckenden Lagen (2) der Ummantelung eine Schicht einer Dicke von zwischen 0,1 mm und 2 mm, vorzugsweise zwischen 0,2 mm und 1 mm gebildet ist.

11. Leiter nach einem der Ansprüche 1 bis 10, **dadurch gekennzeichnet, dass** er aus mehreren einzelnen Teilleitern besteht, vorzugsweise aus zwischen fünf und einhundertachtundneunzig Teilleitern.

12. Leiter nach einem der Ansprüche 1 bis 11, **dadurch gekennzeichnet, dass** er einen vorzugsweise rechteckigen Querschnitt von zwischen 0,2 cm² und 40 cm² hat.

13. Flüssigkeitsgekühlter Transformator oder flüssigkeitsgekühlte Drosselspule enthaltend mindestens eine Wicklung aus einem Leiter nach einem der Ansprüche 1 bis 12.

14. Transformator oder Drosselspule nach Anspruch 13, **dadurch gekennzeichnet, dass** als Kühlmittel ein den Leiter umgebendes Öl, vorzugsweise mineralisches Öl, oder eine ihn umgebende Esterflüssigkeit vorgesehen ist.

## Claims

1. Conductor for liquid-cooled windings, in particular for transformer windings, having an insulating sheathing which surrounds the conductor as a whole, in which case at least one layer of the sheathing surrounds the conductor so as to cover it completely, **characterized in that** an outer layer (3) of at least two layers (2, 3) of the sheathing has openings (4), meshes (5) or frayed sections.

2. Conductor according to Claim 1, **characterized in that** at least one, preferably each layer (2, 3) of the sheathing is formed by being wound around the conductor (1).

3. Conductor according to either of Claims 1 and 2, **characterized in that** at least one layer (2, 3) of the sheathing, preferably at least each layer (2) apart from the outer layer (3) is made from paper.

4. Conductor according to one of Claims 1 to 3, **characterized in that** the outer layer (3) is made from perforated paper.

5. Conductor according to one of Claims 1 to 3, **characterized in that** the outer layer (3) is formed by a tape which is slit at regular intervals at one edge so as to form lugs protruding at the edge, said tape preferably being made from paper.

6. Conductor according to one of Claims 1 to 3, **characterized in that** the outer layer (3) is formed by a net or woven fabric, which is preferably made from a plastic.

7. Conductor according to Claim 6, **characterized in that** the net or the woven fabric has individual meshes (5) having a diameter of between 1 mm and 15 mm, preferably between 1.5 mm and 5 mm.

8. Conductor according to one of Claims 1 to 7, **characterized in that** the outer layer (3) has openings (4) having a diameter of between 2 mm and 10 mm, preferably between 3 mm and 7 mm.

9. Conductor according to one of Claims 1 to 8, **characterized in that** the outer layer (3) covers a proportion of between 30% and 80% of the layer (2) lying therebeneath.

10. Conductor according to one of Claims 1 to 9, **characterized in that**, owing to the layer (2) or layers (2), which completely cover(s) the conductor, of the sheathing, a coating having a thickness of between 0.1 mm and 2 mm, preferably between 0.2 mm and 1 mm, is formed.

11. Conductor according to one of Claims 1 to 10, **characterized in that** it comprises a plurality of individual conductor elements, preferably between five and one hundred and ninety-eight conductor elements.

12. Conductor according to one of Claims 1 to 11, **characterized in that** it has a preferably rectangular cross section of between 0.2 cm² and 40 cm².

13. Liquid-cooled transformer or liquid-cooled inductor coil containing at least one winding comprising a conductor according to one of Claims 1 to 12.

14. Transformer or inductor coil according to Claim 13, **characterized in that** an oil surrounding the conductor, preferably mineral oil, or an ester liquid surrounding it is provided as the coolant.

## Revendications

1. Conducteur pour des enroulements refroidis par du liquide, notamment pour des enroulements de transformateur, comprenant une gaine isolante entourant le conducteur dans son entier, au moins une couche de la gaine entourant le conducteur en le recouvrant complètement,
**caractérisé**
**en ce qu'**une couche ( 3 ) extérieure parmi au moins deux couches ( 2, 3 ) de la gaine a des ouvertures ( 4 ), des mailles ( 5 ) ou des franges.

2. Conducteur suivant la revendication 1, caractérisé en qu'au moins une, de préférence chaque, couche ( 2, 3 ) de la gaine est formée par un enroulement du conducteur ( 1 ).

3. Conducteur suivant l'une des revendications 1 ou 2, **caractérisé en ce qu'**au moins une couche ( 2, 3 ) de la gaine, de préférence chaque couche ( 2 ), à l'exception de la couche ( 3 ) extérieure, est en papier.

4. Conducteur suivant l'une des revendications 1 à 3, **caractérisé en ce que** la couche ( 3 ) extérieure est en papier perforé.

5. Conducteur suivant l'une des revendications 1 à 3, **caractérisé en ce que** la couche ( 3 ) extérieure est formée par un ruban entaillé sur un bord à des intervalles réguliers, de manière à former des oriflammes en saillie sur le bord, cette bande étant, de préférence, en papier.

6. Conducteur suivant l'une des revendications 1 à 3, **caractérisé en ce que** la couche ( 3 ) extérieure est formée d'un filet ou d'une étoffe, qui est, de préférence, en une matière plastique.

7. Conducteur suivant la revendication 6, caractérisé en que le filet ou l'étoffe a des mailles ( 5 ) individuelles d'un diamètre compris entre 1 mm et 15 mm, de préférence compris entre 1,5 mm et 5 mm.

8. Conducteur suivant l'une des revendications 1 à 7, **caractérisé en ce que** la couche ( 3 ) extérieure a des ouvertures ( 4 ) d'un diamètre compris entre 2 mm et 10 mm, de préférence entre 3 mm et 7 mm.

9. Conducteur suivant l'une des revendications 1 à 8, **caractérisé en ce que** la couche ( 3 ) extérieure recouvre une proportion comprise entre 30% et 80% de la couche sous-jacente ( 2 ).

10. Conducteur suivant l'une des revendications 1 à 8, **caractérisé en ce que**, par la couche ( 2 ) ou par les couches ( 2 ) recouvrant complètement le conducteur de la gaine, il est formé une couche d'une épaisseur comprise entre 0,1 mm et 2 mm, de préférence entre 0,2 mm et 1 mm.

11. Conducteur suivant l'une des revendications 1 à 10, **caractérisé en ce qu'**il est constitué de plusieurs sous-conducteurs individuels, de préférence d'un nombre de sous-conducteurs compris entre 5 et 198.

12. Conducteur suivant l'une des revendications 1 à 11, **caractérisé en ce qu'**il a une section transversale, de préférence rectangulaire, comprise entre 0,2 _{CM}² et 40 _{CM}².

13. Transformateur refroidi par du liquide ou bobine de self refroidie par du liquide, comportant au moins un enroulement en un conducteur suivant l'une des revendications 1 à 12.

14. Transformateur ou bobine de self suivant la revendication 13, **caractérisé en ce qu'**il est prévu comme fluide de refroidissement une huile entourant le conducteur, de préférence une huile minérale, ou un ester liquide l'entourant.
